# EUROPÄISCHE PATENTANMELDUNG

(11) **EP 3 736 097 A1**
(43) Veröffentlichungstag der Anmeldung: **11.11.2020**
(21) Anmeldenummer: 20020104.4
(22) Anmeldetag: 05.03.2020
(51) Int. Cl.: B28D 1/14, B25F 5/02

(54) **BOHRMASCHINE ODER BOHRVORSATZ, VORRANGIG ZUM FLIESENBOHREN**

(30) Priorität: 09.05.2019 DE 202019002040 U
(71) Anmelder: Elektrowerkzeuge GmbH Eibenstock, 08309 Eibenstock (DE)
(72) Erfinder: Lässig, Lothar, 08324 Bockau (DE)
(74) Vertreter: Köhler, Tobias

(57) **Zusammenfassung**

Die Erfindung betrifft eine Fliesenbohrmaschine bestehend aus Antrieb und Bohrvorsatz, wobei der Bohrvorsatz besteht aus einem Grundkörper (1), welcher eine Aufnahme für einen Antrieb (2) aufweist, welcher mittels einer Klemmeinrichtung (3), auf diesem Antrieb zu fixieren ist, weiterhin aufweisend mindestens zwei Führungssäulen (4), mittels welchen der Grundkörper (1) verbunden ist mit einer im Wesentlichen kreisförmigen Werkstückauflage (5) so verbunden ist, dass die Rotationsachse des Werkzeugs mit der Mittelachse des kreisförmigen Grundkörpers (1) identisch ist, wobei die Führungssäulen (4) dabei so am Grundkörper (1) angeordnet und beabstandet sind, dass zwischen ihnen der Antrieb in die Aufnahme für einen Antrieb (2) einzusetzen ist und mittig der Bohrraum (10) angeordnet ist, welcher das Werkzeug umschließt.

## Beschreibung

Die Erfindung betrifft eine Bohrmaschine bzw. einen Vorsatz für Winkelschleifer, vorrangig zum Fliesenbohren.

Für die Bearbeitung von verschiedensten Materialien sind viele Arten von Werkzeugen bekannt.
Mit diesen ist es möglich, eine stationäre und eine mobile Bearbeitung von Materialien durchzuführen.

Stationäre Maschinen stehen dabei fest auf dem Boden, sind oft in diesem verankert und es ist möglich, mit diesen Maschinen große Werkstücke zu bearbeiten.
Im Gegensatz müssen mobile Geräte klein, leicht und handlich sein und können in den schwierigsten Situationen verwendet werden.

Eingesetzt werden diese Bohrmaschinen unter anderem von Profihandwerkern als auch von Hobbyhandwerkern.

Insbesondere im Bereich des Innenausbaus von Gebäuden oder deren Sanierung werden Bohrmaschinen vielseitig eingesetzt.

Schwierigkeiten treten in diesen Betätigungsbereichen insbesondere beim Bohren von Fliesen auf.

Beim unsachgemäßen Bohren von Fliesen besteht das Risiko, dass die Fliesen splittern oder der Bohrer abrutscht.
Bei beiden Situationen wird die Fliese beschädigt und muss gegebenenfalls ausgetauscht werden.

Bisher werden üblicherweise die zu bohrenden Fliesen beispielsweise angekörnt und mit Klebeband abgeklebt, um die Gefahr der Beschädigung zu vermeiden. Bei Verwendung von Hohlbohrern bzw. Bohrkronen für Installationen werden üblicherweise auch teilweise halbstationäre Bohrmaschinen bzw. Bohrmaschinen auf Ständern zum Einsatz gebracht.

Nachteilig dabei ist jedoch, dass diese Lösungen sehr viel handwerkliche Erfahrung benötigen und zeitaufwändig sind.

Aufgabe der Erfindung ist es, die bekannten Nachteile des Standes der Technik zu beheben und somit einen Vorschlag zu unterbreiten, mit welchem die Beschädigung der Fliesen minimiert werden kann.

Gelöst wird diese Aufgabe durch die beschriebene Maschine bzw. einen Winkelschleifer mit Vorsatz.

Mit der beschriebenen Maschine bzw. den Winkelschleifer mit Vorsatz können mittels handelsüblicher Trockenbohrkronen senkrechte Bohrungen in Fliesen, Steinplatten und Feinsteinzeug eingebracht werden. Dies kann in eine Einzelplatte vor der Verlegung als auch nachträglich im verlegten Zustand erfolgen.

Dabei zeigt Abbildung 1 die Fliesenbohrmaschine als Spezialgerät.

Abbildung 2 zeigt den erfindungsgemäßen Vorsatz beispielhaft angeordnet an dem Getriebe eines Winkelschleifers.

Die Abbildungen 3 und 4 zeigen den erfindungsgemäßen Vorsatz ohne Antrieb in verschiedenen Perspektiven.

Abbildung 5 zeigt den erfindungsgemäßen Vorsatz ohne Antrieb mit Sicht auf die Werkstückauflage 5 in aufgeschnittener Darstellung.

Nachfolgend soll der erfindungsgemäße Vorsatz anhand der Abbildungen 3 und 4 näher erläutert werden.

Dieser universelle Vorsatz besteht aus einem Grundkörper 1, welcher eine Aufnahme für einen Antrieb 2, beispielsweise einen Winkelschleifer, aufweist.

Dieser Grundkörper 1 weist mittig einen Durchbruch auf, welcher den Bohrraum 10 umschließt.

Wird der erfindungsgemäße Vorsatz auf einen Antrieb 2 aufgesetzt, ist er mittels einer Klemmeinrichtung, beispielsweise einer Klemmschraube 3, auf diesem Antrieb 2 zu fixieren.

Mittels mindestens zweier Führungssäulen 4 ist der Grundkörper 1 verbunden mit einer im Wesentlichen kreisförmigen Werkstückauflage 5.

Die Führungssäulen 4 sind dabei so am Grundkörper 1 angeordnet, dass zwischen ihnen der Antrieb in die Aufnahme für einen Antrieb 2 eingesetzt werden kann.

Dabei werden die Führungssäulen vorzugsweise so ausgeführt, dass sie gebildet sind aus einem Standrohr 4a und einem Tauchrohr 4b.
Diese beiden Rohre sind jeweils mittels einer Feder 6, welche sich in der in Abbildung 3 gezeigten Variante abstützt auf der Werkstückauflage 5, gegeneinander gelagert.

Die Rotationsachse des Werkzeugs ist mit der Mittelachse des kreisförmigen Grundkörper 1 identisch.

Ebenfalls am Grundkörper 1 angeordnet ist ein integrierter Handgriff 7.
Dieser Handgriff 7 ermöglicht dem Bediener eine sichere Zweihandbedienung, dergestalt, dass mit einer Hand der Antrieb und mit der zweiten Hand der erfindungsgemäße Bohrvorsatz gehalten wird.

In einer besonderen Ausgestaltung der erfindungsgemäßen Lösung sind im Außenbereich der Werkstückauflage 5 Markierungen, beispielsweise in Form einer Skalierung, angeordnet. Mittels dieser Markierungen wird es dem Bediener erleichtert, die Bohrerspitze auf dem Werkstück zu orientieren und gezielt aufzusetzen.

Vorteilhafterweise kann in weiterer besonderer Ausgestaltung die Werkstückauflage 5 nichtrutschend ausgebildet sein. Hierzu ist die Auflagefläche der Werkstückauflage 5 beispielsweise mit einem Elastomerbelag zu beschichten.

Da das Absaugen des Bohrstaubes bei kleineren Bohrkronen ein Problem darstellt, durch welches der Anwender und die direkte Arbeitsumgebung einer Staubbelastung ausgesetzt werden kann, schlägt die erfindungsgemäße Lösung eine spezielle Absaugung vor, welche mittels üblicher Entstauberanschlußmittel 8 an eine Absaugung angeschlossen wird.

Hierzu wird ein Ringspalt 9 in dem Werkstückauflage 5 angeordnet.
Dieser Ringspalt ist so angeordnet, dass zu dem Bohrraum 10 eine Innenwand 11 gebildet ist und der Ringspalt 9 parallel mit der Außenkante der Werkstückauflage 5 verläuft.
Hierdurch bildet sich in dem Ringspalt 9 ein Unterdruck und es wird erreicht, dass sich der Saugstrom entlang der Werkstückauflage 5 kreisringförmig verteilt.
Dieser Ringspatt 9 ist mit dem Bohrraum 10 so verbunden, dass eine umlaufende Absaugung des Bohrstaubes erfolgt.

In besonderer Ausgestaltung der erfindungsgemäßen Lösung ist der Ringspalt 9 nicht parallel zur Werkstückauflage ausgeführt. Dieser Spalt kann auch durch viele Bohrungen, durch einer Wellenkontur oder zwei geneigte Flächen gebildet werden.

Hierdurch kann ein besonders staubarmes Arbeiten erreicht werden.

Der Vorteil des erfindungsgemäßen Bohrvorsatzes besteht darin, dass durch die Werkstückauflage ein genaues Anbohren ermöglicht und das Risiko eines Verrutschens minimiert wird.

## Patentansprüche

1. Fliesenbohrmaschine bestehend aus Antrieb und Bohrvorsatz, wobei der Bohrvorsatz derart ausgebildet ist, dass dieser auch in Verbindung mit handelsüblichen Winkelschleifern einzusetzen ist.

2. Bohrvorsatz für Handbohrmaschinen, vorrangig zum Fliesenbohren, bestehend aus einem Grundkörper (1), welcher eine Aufnahme für einen Antrieb (2) aufweist, welcher mittels einer Klemmeinrichtung (3), auf diesem Antrieb zu fixieren ist, weiterhin aufweisend mindestens zwei Führungssäulen (4), mittels welchen der Grundkörper (1) verbunden ist, mit einer im Wesentlichen kreisförmigen Werkstückauflage (5) so verbunden ist, dass die Rotationsachse des Werkzeugs mit der Mittelachse des kreisförmigen Grundkörpers (1) identisch ist, wobei die Führungssäulen (4) dabei so am Grundkörper (1) angeordnet und beabstandet sind, dass zwischen ihnen der Antrieb in die Aufnahme für einen Antrieb (2) einzusetzen ist und mittig der Bohrraum (10) angeordnet ist, welcher das Werkzeug umschließt.

3. Bohrvorsatz nach Anspruch 1, bei welchem in dem Grundkörper (1) ein Handgriff (7) integriert ist.

4. Bohrvorsatz nach Anspruch 1, bei welchem die Führungssäulen (4) so ausgeführt sind, dass sie gebildet sind aus einem Standrohr (4a) und einem Tauchrohr (4b) und diese beiden Rohre jeweils mittels einer Feder (6) gegeneinander gelagert sind.

5. Bohrvorsatz nach Anspruch 1, bei welchem im Außenbereich der Werkstückauflage (5) Markierungen, beispielsweise in Form einer Skalierung, angeordnet sind.

6. Bohrvorsatz nach Anspruch 1, bei welchem die Werkstückauflage (5) nichtrutschend ausgebildet ist.

7. Bohrvorsatz nach Anspruch 1, welcher Entstauberanschlußmittel (8) aufweist und bei welchem am inneren Umfang parallel mit der Innenkante der Werkstückauflage (5) ein Ringspalt (9) verläuft, welcher so angeordnet ist, dass zu dem Bohrraum (10) eine Innenwand (11) gebildet ist und der Ringspalt (9) parallel mit der Außenkante der Werkstückauflage (5) verläuft und
dieser Ringspalt (9) mit dem Bohrraum (10) so verbunden ist, dass eine umlaufende Absaugung des Bohrstaubes erfolgt.

8. Bohrvorsatz nach Anspruch 7, bei welchem der Ringspalt (9) mit dem Bohrraum (10) durch einen Spalt verbunden ist.
